# EUROPÄISCHE PATENTSCHRIFT

(11) **EP 1 475 240 B1**
(45) Veröffentlichungstag und Bekanntmachung des Hinweises auf die Patenterteilung: **26.05.2010**
(21) Anmeldenummer: 04004745.8
(22) Anmeldetag: 01.03.2004
(51) Int. Cl.: B65H 33/16, B65H 39/02, B65H 29/66, B42C 19/02

(54) **Verfahren und Vorrichtung zur Herstellung von mehrblättrigen Druckerzeugnissen**
Method and device for the production of multi-sheet printed products
Procédé et dispositif pour la fabrication de produits imprimés à plusieurs feuilles

(30) Priorität: 23.09.2003 DE 10344026; 08.05.2003 EP 03010429
(43) Veröffentlichungstag der Anmeldung: 10.11.2004
(73) Patentinhaber: MASCHINENBAU OPPENWEILER BINDER GmbH & Co. KG, 71570 Oppenweiler (DE)
(72) Erfinder: Dannemann, Georg, 71522 Backnang (DE); Stocklossa, Klaus, 71672 Marbach (DE); Krieger, Eberhardt, 71384 Weinstadt-Strümpfelbach (DE)
(74) Vertreter: Hano, Christian

(56) Entgegenhaltungen:
- EP-A- 1 334 938
- EP-A- 1 380 441
- WO-A-01/42116
- DE-A- 10 220 550
- US-A- 3 441 267
- US-A1- 2002 117 794

## Beschreibung

Die Erfindung betrifft ein Verfahren sowie eine Vorrichtung zur Herstellung von mehrblättrigen Druckerzeugnissen nach dem Oberbegriff des Patentanspruchs 1 bzw. 3.

Aus der DE 102 20 550 A1 ist eine Vorrichtung zur Herstellung von mehrblättrigen Druckerzeugnissen bekannt, die mehrere mit bedruckten, ungefalzten Bogenstapeln bestückte, jeweils einen Bogenanleger aufweisende Magazine umfasst. Die Magazine sind in einer Reihe, in Bogenlaufrichtung fluchtend angeordnet und mittels einer die Magazine übergreifenden automatischen Fördereinrichtung mit einem Taschenfalzwerk gekoppelt. Die gedruckten Bogen sind in den Magazinen bereits in der zur Herstellung des endgültigen Druckerzeugnisses erforderlichen Reihenfolge abgelegt. Die im Offsetdruck hergestellten Bogen werden immer in der gleichen Reihenfolge auf der Fördereinrichtung abgelegt, durch das Taschenfalzwerk gefalzt und übereinander zusammengetragen.

Da bei der bekannten Vorrichtung in jedem Magazin jeweils gleiche Bogen angeordnet sind und die Reihenfolge der Ablage der Bogen auf der Fördereinrichtung fest vorgegeben ist, kann jeweils nur eine Variante des Druckerzeugnisses hergestellt werden.

Der Erfindung liegt die Aufgabe zugrunde, ein Verfahren und eine Vorrichtung zur Herstellung von mehrblättrigen Druckerzeugnissen zu schaffen, mit denen es möglich ist, wahlweise mehrblättrige Druckerzeugnisse unterschiedlichen Inhalts, insbesondere personalisierte Druckerzeugnisse herzustellen.

Diese Aufgabe wird erfindungsgemäß durch ein Verfahren mit den Merkmalen des Patentanspruchs 1 gelöst, das in dem Patentanspruch 2 vorteilhaft weitergebildet ist.

Eine Vorrichtung, mit der die erfindungsgemäße Aufgabe gelöst wird, ist Gegenstand der Patentanspruchs 3. Bevorzugte Ausführungsformen dieser Vorrichtung sind Gegenstand der Patentansprüche 3 bis 6.

Bei dem erfindungsgemäßen Verfahren können die Bogen in einer frei wählbaren Reihenfolge nacheinander auf der Hauptfördereinrichtung abgelegt werden. Die Reihenfolge kann in einer Steuereinrichtung hinterlegt werden, die die einzelnen Ablagestationen und die Hauptfördereinrichtung so steuert, dass die Bogen in der gewünschten Reihenfolge auf der Fördereinrichtung abgelegt und anschließend gefalzt und gesammelt werden.

Das erfindungsgemäße Verfahren ist insbesondere dann vorteilhaft, wenn eine Art von Bogen im Offsetverfahren und wenigstens eine Art von Bogen im Digitaldruckverfahren hergestellt worden ist. Die im Offsetverfahren hergestellten Bogen können dann einen allgemeinen Teil des Druckerzeugnisses bilden, während über die im Digitaldruckverfahren hergestellten Bogen personalisierte Seiten eingefügt werden können.

Es ist eine besonders freie Gestaltung der Seitenzahl der mehrblättrigen Druckerzeugnisse möglich, da sowohl gefalzte als auch ungefalzte Bogen auf der Fördereinrichtung abgelegt werden können, wobei die gefalzten Bogen nach ihrer Falzung die gleiche Größe aufweisen sollen, wie die ungefalzten Bogen.

Eine Art von Bogen wird an dem - in Förderrichtung gesehenen - stromaufwärtigen Ende der Hauptförderrichtung und wenigstens eine andere Art von Bogen quer zur Förderrichtung auf der Hauptfördereinrichtung abgelegt. Beispielsweise können im Digitaldruckverfahren hergestellte personalisierte Bogen im Abstand zu einander in Fördereinrichtung auf der Hauptfördereinrichtung abgelegt werden.

im Offsetdruck hergestellten Bogen können dann in einer frei wählbaren Reihenfolge zwischen den im Digitaldruckverfahren hergestellten Bogen abgelegt werden.

Die erfindungsgemäße Vorrichtung ist besonders zur Durchführung des erfindungsgemäßen Verfahrens geeignet.

Ausführungsbeispiele der Erfindung werden nachstehend anhand von Zeichnungen näher erläutert. Es zeigen:
- Fig.1 -: eine schematische Draufsicht auf eine erste Ausführungsform einer Vorrichtung zur Herstellung von mehrblättrigen Druckerzeugnissen;
- Fig. 2 -: schematisch die Zuführung und Weiterverarbeitung von Bogen bei der Vorrichtung von Fig. 1;
- Fig. 3 -: eine schematische Draufsicht auf eine zweite Ausführungsform einer Vorrichtung zur Herstellung von mehrblättrigen Druckerzeugnissen;
- Fig.4 -: schematisch die Zuführung und Weiterverarbeitung von Bogen bei der Vorrichtung von Fig. 3;
- Fig. 5 -: eine schematische Draufsicht auf eine dritte Ausführungsform einer Vorrichtung zur Herstellung von mehrblättrigen Druckerzeugnissen;
- Fig. 6 -: schematisch die Zuführung und Weiterverarbeitung von Bogen bei der Vorrichtung von Fig. 5;
- Fig. 7 -: eine schematische Draufsicht auf eine vierte Ausführungsform einer Vorrichtung zur Herstellung von mehrblättrigen Druckerzeugnissen;
- Fig. 8 -: schematisch die Zuführung und Weiterverarbeitung von Bogen bei der Vorrichtung von Fig. 7;

Die in Fig. 1 gezeigte Vorrichtung 10 zur Herstellung von mehrblättrigen Druckerzeugnissen weist als Fördereinrichtung einen Schrägrollentisch 12 mit einem sich in Förderrichtung des Schrägrollentisches 12 erstreckenden Ausrichtlineal 14 auf. An dem in Fig. 1 linken Ende, d.h. dem in Förderrichtung gesehen stromaufwärtigen Ende des Schrägrollentisches 12 ist eine Hauptablagestation 16 angeordnet, die einen ersten Bogen I in Förderrichtung auf dem Schrägrollentisch 12 ablegt. Die Hauptablagestation 16 umfasst einen Bogenanleger 18, auf dem ein Stapel erster Bogen I abgelegt ist, die im Digitaldruckverfahren einer entsprechenden Reihenfolge entsprechend hergestellt worden sind. Die einzelnen Bogen I sind mit unterschiedlichen personalisierten Angaben bedruckt.

Entlang der in Fig. 1 oberen Längsseite des Schrägrollentisches 12 sind zwei Nebenablagestationen 20, 22 in Förderrichtung im Abstand zu einander angeordnet, die Bogen III bzw. II quer zur Förderrichtung des Schrägrollentisches 12 auf diesem ablegen. Beide Nebenablagestationen 20, 22 umfassen ebenfalls einen Bogenanleger 24, 26, der die Bogen III bzw. II dem Schrägrollentisch 12 zuführt. Alle Bogen III in dem Bogenanleger 24 sowie alle Bogen II in dem Bogenanleger 26 sind jeweils im Offsetverfahren gleich bedruckt.

An dem in Fig. 1 linken, d.h. stromabwärtigen Ende des Schrägrollentisches 12 ist ein Trichterfalzwerk 28 angeordnet, das so ausgestaltet ist, dass es die von dem Schrägrollentisch 12 beförderten Bogen I, II, III nacheinander so falzt, dass der gefalzte Bogen FB nach unten öffnet, wie es schematisch in Fig. 2 gezeigt ist. Anschließend an das Trichterfalzwerk 28 ist eine Sammeleinrichtung 30 angeordnet, in der die durch das Trichterfalzwerk 28 gefalzten Bogen übereinander abgelegt werden. An die Sammeleinrichtung 30 kann eine Hefteinrichtung (nicht gezeigt) anschließen, die die zusammengetragenen gefalzten Bogen FB zusammenheftet.

Die Hauptablagestation 18 sowie die beiden Nebenablagestationen 20, 22, der Schrägrollentisch 12, das Trichterfalzwerk 28 sowie die Sammeleinrichtung 30 werden von einer Steuereinrichtung 32 zentral gesteuert. Die Reihenfolge der Ablage der einzelnen Bogen auf dem Schrägrollentisch 12 kann frei gewählt und in die Steuereinrichtung 32 eingegeben werden. Die Steuereinrichtung 32 steuert dann die einzelnen Aggregate so, dass die Bogen I, II und III der eingegebenen Reihenfolge nach dem Trichterfalzwerk 28 zugeführt und in der Sammeleinrichtung 30 übereinander getragen werden.

Die in Fig. 3 gezeigte Vorrichtung 40 zur Herstellung von mehrblättrigen Druckerzeugnissen unterscheidet sich von der in Fig. 1 gezeigten Vorrichtung 10 dadurch, dass die Hauptablagestation 16 anschließend an den Bogenanleger 18 ein Taschenfalzwerk 34 aufweist. Die in dem Bogenanleger 18 gestapelten Bogen 36 sind in Förderrichtung gesehen doppelt so lang und werden durch das Taschenfalzwerk 34 so gefalzt, dass der auf dem Schrägrollentisch 12 abgelegte Bogen I die gleiche Größe aufweist wie die von den Bogenanlegern 24, 26 zugeführten Bogen II und III. Die Falzkante des gefalzten Bogens I ist dem Trichterfalzwerk 28 zugewandt.

Die in Fig. 5 gezeigte Vorrichtung 50 zur Herstellung von mehrblättrigen Druckerzeugnissen unterscheidet sich von der in Fig. 1 gezeigten Vorrichtung dadurch, dass anstatt der Nebenablagestation 22 eine Nebenablagestation 52 vorgesehen ist, die parallel und im Abstand zur Hauptablagestation 16 angeordnet ist. Die Nebenablagestation 52 umfasst einen Bogenanleger 54, dem ein Taschenfalzwerk 56 nachgeordnet ist, das einen von dem Bogenanleger 60 zugeführten Bogen zu dem Bogen II falzt. Der Bogen II läuft aus dem Taschenfalzwerk 56 parallel zur Förderrichtung des Schrägrollentisches 12 aus und wird auf einem Schrägrollentisch 58 abgelegt, der quer zu dem Schrägrollentisch 12 angeordnet ist und die Bogen II quer zur Förderrichtung des Schrägrollentisches 12 auf dem Schrägrollentisch 12 ablegt.

Die in Fig. 7 gezeigte Vorrichtung 70 zur Herstellung von mehrblättrigen Druckerzeugnissen unterscheidet sich von der in Fig. 5 gezeigten Vorrichtung dadurch, dass die Hauptablagestation 16 wie die Vorrichtungen von Fig. 3 anschließend an den Bogenanleger 18 ein Taschenfalzwerk 34 aufweist. Somit werden sowohl die Bogen I als auch die Bogen II einmal gefalzt und mit der Falzkante voraus in das Trichterfalzwerk 28 eingeführt.

Die beschriebenen Vorrichtungen 10, 40, 50 und 70 ermöglichen es, digital bedruckte Bogen und im Offsetdruckverfahren hergestellte Bogen in unterschiedlicher Reihenfolge gemeinsam zu binden. Hierdurch ist es möglich, mehrblättrige Druckerzeugnisse herzustellen, die aus einem allgemeinen Teil und einem kundenspezifischen, personalisierten Teil bestehen. Der allgemeine Teil wird aus Kostengründen im Offsetdruck gedruckt, während der kundenspezifische Teil im Digitaldruck gedruckt wird.

Die beschriebenen Ausführungsformen weisen jeweils eine Hauptablagestation und zwei Nebenablagestationen auf. Den Bedürfnissen entsprechend, können auch mehr als zwei Nebenablagestationen verwendet werden.

## Patentansprüche

1. Verfahren zur Herstellung von mehrblättrigen Druckerzeugnissen, bei dem durch verschiedene Druckverfahren bedruckte Arten von Bogen (I, II, III) einer frei wählbaren Reihenfolge entsprechend an unterschiedlichen Ablagestationen (16, 20, 22, 52) in Förderrichtung nacheinander auf einer Hauptfördereinrichtung (12) abgelegt werden, wobei die Bogen (I, II, III) anschließend nacheinander gefalzt und dann übereinander zusammengetragen werden, wobei wenigstens eine Art von Bogen (II, III) quer zur Förderrichtung auf der Hauptfördereinrichtung (12) durch eine an der Längsseite der Hauptfördereinrichtung (12) vorgesehene, einen Bogenanleger (24, 26) umfassende Nebenablagestation (20, 22, 52) abgelegt wird,
**dadurch gekennzeichnet, daß**
- eine andere Art der Bogen (I) durch eine am - in Förderrichtung der Hauptfördereinrichtung (12) gesehen - stromaufwärtigen Ende der Hauptfördereinrichtung (12) vorgesehene, einen Bogenanleger (18) umfassende Hauptablagestation (16) auf der Hauptfördereinrichtung (12) abgelegt wird,
- wenigstens ein Teil der Bogen (I, II, III) vor der Ablage auf der Hauptfördereinrichtung (12) in einem dem Bogenanleger (18, 24, 26) wenigstens der Haupt- oder einer Nebenablagestation (16; 20, 22, 52) nachgeordneten Taschenfalzwerk (32; 56) gefalzt wird, und
- die Bogen (I, II, II) in einem an die Hauptfördereinrichtung (12) anschließenden Trichterfalzwerk (28) gefalzt werden.

2. Verfahren nach Anspruch 1, **dadurch gekennzeichnet, dass** wenigstens eine Art von Bogen (I, II, III) im Offsetverfahren und wenigstens eine Art (I, II, III) von Bogen im Digitaldruckverfahren hergestellt worden ist.

3. Vorrichtung zur Herstellung von mehrblättrigen Druckerzeugnissen aus durch verschiedene Druckverfahren bedruckten Arten von Bogen, mit
- einer Hauptfördereinrichtung (12) für einen Transport von darauf abgelegten Bogen (I, II, III),
- wenigstens einer an der Längsseite der Hauptfördereinrichtung vorgesehenen Nebenablagestation (20, 22, 52) für eine Ablage von Bogen (II, III) auf der Hauptfördereinrichtung (12) quer zur Förderrichtung der Hauptfördereinrichtung (12), wobei die Nebenablagestationen (20, 22, 52) einen Bogenanleger (24, 26) umfassen,
**gekennzeichnet durch**
- eine - in Förderrichtung der Hauptfördereinrichtung (12) gesehen - am stromaufwärtigen Ende der Hauptfördereinrichtung (12) vorgesehene, einen Bogenanleger (18) umfassende Hauptablagestation (16) für eine Ablage von Bogen (I) auf der Hauptfördereinrichtung (12) in Förderrichtung,
- ein - in Förderrichtung der Hauptfördereinrichtung (12) gesehen - am stromabwärtigen Ende der Hauptfördereinrichtung (12) vorgesehenes Trichterfalzwerk (28), dessen Auslauf eine Sammeleinrichtung (30) nachgeordnet ist, in der die von dem Trichterfalzwerk (28) gefalzten Bogen übereinander zusammengetragen werden,
- wobei dem Bogenanleger (18, 24, 26) wenigstens der Haupt- oder einer Nebenablagestation (16; 20, 22, 52) ein Taschenfalzwerk (32; 56) nachgeordnet ist.

4. Vorrichtung nach Anspruch 3, **dadurch gekennzeichnet, dass** dem Taschenfalzwerk (56) wenigstens einer Nebenablagestation (52) eine Nebenfördereinrichtung (58) nachgeordnet ist, deren Förderrichtung quer zur Förderrichtung der Hauptfördereinrichtung (12) gerichtet ist, wobei das Taschenfalzwerk (56) so angeordnet ist, dass ein aus dem Taschenfalzwerk (56) auslaufender Bogen (II) quer zur Förderichtung der Nebenfördereinrichtung (58) auf dieser abgelegt und von der Nebenfördereinrichtung (58) quer zur Förderrichtung der Hauptfördereinrichtung (12) auf dieser abgelegt wird.

5. Vorrichtung nach Anspruch 3 oder 4, **dadurch gekennzeichnet, dass** die Hauptfördereinrichtung einen Schrägrollentisch (12) umfasst.

6. Vorrichtung nach Anspruch 4 oder 5, **dadurch gekennzeichnet, dass** die Nebenfördereinrichtung einen Schrägrollentisch (58) umfasst.

## Claims

1. Method for producing multi-sheet printed products, in which types of sheets (I, II, III) printed by various printing methods are deposited corresponding to a freely selectable sequence at different depositing stations (16, 20, 22, 52) in the conveying direction one after the other onto a primary conveying means (12), wherein the sheets (I, II, III) are subsequently folded one after the other and then gathered one on top of the other, wherein at least one kind of sheets (II, III) is deposited transversely to the conveying direction onto the primary conveying means (12) by a secondary depositing station (20, 22, 52) comprising a sheet feeder (24, 26) and provided at the longitudinal side of the primary conveying means (12),
**characterized in that**
- a different kind of the sheets (I) is deposited onto the primary conveying means (12) by a primary depositing station (16) comprising a sheet feeder (18) and provided at the upstream end - as seen in the conveying direction of the primary conveying means (12) - of the primary conveying means (12);
- at least part of the sheets (I, II, III) are folded prior to being deposited onto the primary conveying means (12) in a buckle folding unit (32; 56) arranged downstream of the sheet feeder (18, 24, 26) of at least the primary or a secondary depositing station (16; 20, 22, 52); and
- the sheets (I, II, III) are folded in a former folding unit (28) following the primary conveying means (12).

2. Method according to claim 1, **characterized in that** at least one type of sheets (I, II, III) has been produced using the offset printing method and at least one type (I, II, III) of sheets has been produced using the digital printing method.

3. Device for producing multi-sheet printed products from types of sheets printed by various printing methods, comprising
- a primary conveying means (12) for transporting sheets (I, II, III) deposited thereon;
- at least one secondary depositing station (20, 22, 52) provided at the longitudinal side of the primary conveying means for depositing sheets (II, III) onto the primary conveying means (12) transversely to the conveying direction of the primary conveying means (12), wherein the secondary depositing stations (20, 22, 52) comprise a sheet feeder (24, 26),
**characterized by**
- a primary depositing station (16) comprising a sheet feeder (18) and provided at the upstream end - as seen in the conveying direction of the primary conveying means (12) - of the primary conveying means (12) for depositing sheets (I) onto the primary conveying means (12) in the conveying direction;
- a former folding unit (28) provided at the downstream end - as seen in the conveying direction of the primary conveying means (12) - of the primary conveying means (12), wherein a collecting means (30) is arranged downstream of the run-out of the former folding unit (28), in which collecting means (30) the sheets folded by the former folding unit (28) are gathered one on top of the other;
- wherein a buckle folding unit (32; 56) is arranged downstream of the sheet feeder (18, 24, 26) of at least the primary or a secondary depositing station (16; 20, 22, 52).

4. Device according to claim 3, **characterized in that** a secondary conveying means (58) is arranged downstream of the buckle folding unit (56) of at least one secondary depositing station (52), the conveying direction of the secondary conveying means (58) being directed transversely to the conveying direction of the primary conveying means (12), wherein the buckle folding means (56) is arranged such that a sheet (II) running out of the buckle folding means (56) is deposited transversely to the conveying direction of the secondary conveying means (58) onto the latter and is deposited by the secondary conveying means (58) transversely to the conveying direction of the primary conveying means (12) onto the latter.

5. Device according to claim 3 or 4, **characterized in that** the primary conveying means comprises an angular roller conveyor (12).

6. Device according to claim 4 or 5, **characterized in that** the secondary conveying means comprises an angular roller conveyor (58).

## Revendications

1. Procédé de fabrication de produits imprimés à plusieurs feuilles, dans lequel des types de feuilles (I, II, III) imprimés par différents procédés d'impression sont déposés successivement, dans le sens de transport, selon un ordre qui peut être choisi librement à différents postes de dépose (16, 20, 22, 52) sur un convoyeur principal (12), les feuilles (I, II, III) étant ensuite pliées les unes après les autres puis rassemblées les unes sur les autres, au moins un type de feuilles (II, III) étant déposé perpendiculairement au sens de transport sur le convoyeur principal (12) par un poste de dépose secondaire (20, 22, 52), prévu sur le côté longitudinal du convoyeur principal (12) et comprenant un alimenteur de feuilles (24, 26),
**caractérisé en ce que**
- un autre type de feuilles (I) est déposé sur le convoyeur principal (12) par un poste de dépose principal (16), prévu - vu dans le sens de transport du convoyeur principal (12) - à l'extrémité amont du convoyeur principal (12) et comprenant un alimenteur de feuilles (18),
- au moins une partie des feuilles (I, II, III), avant la dépose sur le convoyeur principal (12), est pliée dans une plieuse à poche (32 ; 56) placée en aval de l'alimenteur de feuilles (18, 24, 26) au moins du poste de dépose principal ou d'un poste de dépose secondaire (16 ; 20, 22, 52), et
- les feuilles (I, II, III) sont pliées dans une plieuse à entonnoir (28) placée à la suite du convoyeur principal (12).

2. Procédé selon la revendication 1,
**caractérisé en ce qu'**au moins un type de feuilles (I, II, III) a été fabriqué selon le procédé offset et au moins un type (I, II, III) de feuilles selon le procédé d'impression numérique.

3. Dispositif de fabrication de produits imprimés à plusieurs feuilles composés de types de feuilles imprimés par différents procédés d'impression, comprenant
- un convoyeur principal (12) pour un transport de feuilles (I, II, III) déposées sur celui-ci,
- au moins un poste de dépose secondaire (20, 22, 52), prévu sur le côté longitudinal du convoyeur principal (12) et destiné à déposer des feuilles (II, III) sur le convoyeur principal (12) perpendiculairement au sens de transport du convoyeur principal (12), les postes de dépose secondaires (20, 22, 52) comprenant un alimenteur de feuilles (24, 26),
**caractérisé par**
- un poste de dépose principal (16), prévu - vu dans le sens de transport du convoyeur principal (12) - à l'extrémité amont du convoyeur principal (12) et comprenant un alimenteur de feuilles (18), pour une dépose de feuilles (I) sur le convoyeur principal (12) dans le sens de transport,
- une plieuse à entonnoir (28), prévue - vu dans le sens de transport du convoyeur principal (12) - à l'extrémité aval du convoyeur principal (12) et dont la sortie est suivie d'un dispositif de collecte (30) dans lequel les feuilles pliées par la plieuse à entonnoir (28) sont rassemblées les unes sur les autres,
- une plieuse à poche (32 ; 56) étant placée en aval de l'alimenteur de feuilles (18, 24, 26) au moins du poste de dépose principal ou d'un poste de dépose secondaire (16 ; 20, 22, 52).

4. Dispositif selon la revendication 3, **caractérisé en ce qu'**un convoyeur secondaire (58), dont le sens de transport est perpendiculaire à celui du convoyeur principal (12), est placé en aval de la plieuse à poche (56) au moins d'un poste de dépose secondaire (52), la plieuse à poche (56) étant disposée de telle façon qu'une feuille (II) sortant de la plieuse à poche (56) est déposée perpendiculairement au sens de transport du convoyeur secondaire (58) sur celui-ci et est déposée par le convoyeur secondaire (58) perpendiculairement au sens de transport du convoyeur principal (12) sur celui-ci.

5. Dispositif selon la revendication 3 ou 4, **caractérisé en ce que** le convoyeur principal comprend une table à rouleaux obliques (12).

6. Dispositif selon la revendication 4 ou 5, **caractérisé en ce que** le convoyeur secondaire comprend une table à rouleaux obliques (58).
